# EUROPÄISCHE PATENTSCHRIFT

(11) **EP 0 671 517 B1**
(45) Veröffentlichungstag und Bekanntmachung des Hinweises auf die Patenterteilung: **28.05.2003**
(21) Anmeldenummer: 95103114.5
(22) Anmeldetag: 04.03.1995
(51) Int. Cl.: E04B 2/14, E04C 2/10, E04B 2/16

(54) **Vorgefertigtes Bauelement, Verfahren zur Herstellung und Verwendung desselben**
Prefabricated building element, method of making the same and its use
Elément de construction préfabriqué, son procédé et son utilisation

(30) Priorität: 08.03.1994 DE 4407717; 24.06.1994 DE 4422092; 01.12.1994 DE 4442749
(43) Veröffentlichungstag der Anmeldung: 13.09.1995
(73) Patentinhaber: MARMORIT GmbH, 79283 Bollschweil (DE)
(72) Erfinder: Tank, Volker, D-79283 Bollschweil (DE); Benz, Theophil, D-79238 Ehrenkirchen (DE); Rieger, Fritz, D-79426 Buggingen (DE); Gölz, Wilhelm, D-64678 Lindenfels (DE)
(74) Vertreter: Werner, Hans-Karsten, Dr.Dipl.-Chem.

(56) Entgegenhaltungen:
- AT-B- 388 202
- DE-A- 2 856 074
- FR-A- 1 052 559
- FR-A- 1 180 680
- FR-A- 2 573 110
- US-A- 4 038 798

## Beschreibung

Gegenstand der vorliegenden Erfindung ist ein vorgefertigtes Bauelement für aufgehende Wände, ein Verfahren zur Herstellung desselben und die Verwendung zur Herstellung von hinterlüfteten aufgehenden, d.h. aufragenden Wänden.

Aufgehende Wände werden für die verschiedensten Zwecke und auf verschiedenste Art und Weise hergestellt. Außer aus einem vor allem der Statik und der Schallisolierung dienenden festen Untergrund bestehen aufgehende Wände in zunehmendem Maße aus einer Wärmeisolierung und werden zusätzlich mit einer Außenschicht versehen, die, den jeweiligen Zwecken angepasst, auch dekorativen Charakter aufweist und das äußere Erscheinungsbild der aufgehenden Wand bestimmt. Insbesondere aufgehende Außenfassaden werden vielfach verputzt, verklinkert oder mit Platten und Schindeln versehen. Innenwände werden ebenfalls häufig verputzt, gefliest, tapeziert und/oder gestrichen.

Die aufgehenden Wände sollen außer den oben genannten Funktionen nach Möglichkeit wasserdampfdurchlässig sein. Diese Forderung wird aber nur von einem Teil der verwendeten Materialien erfüllt, so dass eine Abführung des Wasserdampfes durch andere Maßnahmen erforderlich ist. Die Reduzierung von Luftfeuchte, die Ableitung von eventuell eindringendem Niederschlag, die kapillare Trennung der Bekleidung von der Wärmedämmung bzw. der Wandoberfläche und die Ableitung von Tauwasser an der Innenseite der Bekleidung wird optimal gewährleistet durch eine Hinterlüftung der Außenwandbekleidung der aufgehenden Wand. Daher wird schon seit langem für Außenwandbekleidungen die vorgehängte und damit hinterlüftete Fassade gebaut. Dadurch wird die tragende Wand von der Wetterschale bauphysikalisch getrennt. Die übliche vorgehängte/hinterlüftete Fassade wird bisher hergestellt durch Befestigung einer zumeist horizontal angebrachten Grundlattung aus Holz, auf welche eine vertikale Traglattung aus Holz aufgebracht wird. An dieser Traglattung wird dann die Fassadenplatte befestigt. Ein großer Nachteil dieser Bauweise aus Holz ist, dass nur bestimmte Arten von Fassadenplatten hierfür geeignet sind, welche darüber hinaus je nach Art der Anbringung verschiedene optische Erscheinungsbilder hervorrufen. Als Unterkonstruktion von Bekleidungen mit offenen, geschlossenen oder überlappten Fugen bzw. Stößen kommen auch Profile oder Konsolen aus Metall zur Anwendung. Diese vorgehängte Fassade konnte jedoch nicht verputzt oder mit Klinkern und Fliesen beklebt werden. Ein weiterer Nachteil ist, dass das hierfür verwendete Holz an exponierten Stellen nur eine begrenzte Lebensdauer hat oder als dauerhaften Schutz chemisch imprägniert werden muss, so dass es beim Abriss nicht ohne weiteres entsorgt werden kann.

Aus DE-A-28 56 074 ist ein vorgefertigtes Bauelement bekannt, welches eine Vorderwand und eine Rückwand aufweist, zwischen denen senkrechte Entlüftungskanäle verlaufen, die eine lichte Weite zwischen der Vorderwand und der Rückwand von mindestens 2 cm aufweisen und durch senkrecht verlaufende Trennwände in Abständen von mindestens 2 cm und höchstens 15 cm voneinander getrennt sind, wobei mindestens die Rückwand wasserdampfdurchlässig. ist und die Vorderwand aus einem Material besteht, welches geschraubt, verputzt, beklebt und genagelt werden kann.

Die Erfindung hat sich die Aufgabe gestellt, aufgehende Wände einfach, zuverlässig, preiswert und umweltfreundlich mit einer Außenwandbekleidung so zu gestalten, dass sie hinterlüftet sind und auf einfache Weise zeitsparend montiert sowie mit den verschiedensten Oberflächenmaterialien kombiniert werden können, d.h. dass sie auch geschraubt, verputzt und beklebt werden können. Nach Möglichkeit sollten sie sogar nagelbar sein. Dabei sollte nach Möglichkeit als Tragelement für die Außenbekleidung nur ein Material zum Einsatz kommen, welches leicht handhabbar, ausreichend stabil gegen mechanische und sonstige Angriffe ist und letztendlich problemlos entsorgt werden kann.

Das erfindungsgemäße Bauelement ist dadurch gekennzeichnet, dass die Rückwand verklebt ist mit Mineralwolleplatten, insbesondere Mineralwollelamellenplatten. Derartige Bauelemente lassen sich an die Fassade mit Hilfe eines Klebemörtels ankleben, so dass die Montage besonders rasch und einfach ist.

Wegen des etwas höheren Gewichtes wird die Größe des Bauelements vorzugsweise etwas kleiner gewählt, beispielsweise in den Dimensionen 40 x 60 cm. Die Ober- und Unterkanten werden wiederum vorzugsweise mit Nut und Feder ausgebildet. Die Anordnung der Löcher und Stege bleibt unverändert, so dass die senkrechten Entlüftungskanäle miteinander verbunden bleiben.

Diese Ausführungsform des Bauelements ist unter anderem deshalb bevorzugt, weil vorgefertigte Eckelemente verwendet werden können, indem zwei miteinander verklebte Bauelemente verwendet werden können, von denen eines ein nicht mit Mineralwolleplatten hinterklebtes Teilstück aufweist, wobei dieses Teilstück so breit ist wie die Dicke des Bauelements mit aufgeklebter Mineralwolleplatte.

Vorteilhaft ist diese Ausführungsform vor allem auch für die Ausgestaltung im Fenstersturz, in der Fensterlaibung etc. Die Montage ist wesentlich einfacher, da das Bauelement mit der Mineralwolleplatte verklebt ist und diese wiederum mit der Fassade, so dass eine erhöhte mechanische Stabilität entsteht.

Selbstverständlich kann auch diese Ausführungsform der Bauelemente an einigen Stellen zusätzlich durch Dübel mit der Fassade verbunden werden. Dies wird jedoch nur dann erfolgen, wenn es auch mechanischen Gründen unbedingt erforderlich erscheint.

Aus diesem Grunde kann aber die Vorderwand im Bereich oberhalb der Trennwände flache Vertiefungen aufweisen. An diesen Stellen kann dann leicht zentral gebohrt werden und ein entsprechender Dübel und/oder nur eine Schraube eingesetzt werden, die in einem Dübel im Untergrund verschraubt wird.

Das Verkleben der Bauelemente mit Mineralwolleplatten, die insbesondere als Mineralwollelamellenplatten ausgebildet sind, erfolgt mit Hilfe von Klebemörtel. Dieser Klebemörtel wird meist maschinell, punktförmig und/oder wulstförmig beaufschlagt. Da Mineralwollelamellenplatten Schnittflächen aufweisen, an denen die Fasern überwiegend senkrecht zur Oberfläche angeordnet sind, bereitet die Verklebung gewisse Schwierigkeiten, da der Mörtel meist mit einer Zahnkelle in die Plattenoberfläche eingearbeitet werden muss.

Es hat sich herausgestellt, dass sich diese Schnittflächen besonders gut und zuverlässig verkleben lassen, wenn die Schnittflächen zunächst ganzflächig mit einer dünnen Schicht Klebemörtel vorbeschichtet und nach dem Abbinden entweder mit punkt- oder wulstförmig aufgetragenem Klebemörtel beaufschlagt werden, bevor sie dann mit dem Untergrund verklebt werden. Dieses Verfahren hat sich auch bewährt für die Verbklebung der Mineralwollelamellenplatte mit den Bauelementen. Es empfiehlt sich daher, die Schnittflächen der Mineralwollelamellenplatten vor dem eigentlichen Verkleben mit einer dünnen Schicht Klebemörtel vorzubeschichten. Die frische Schicht an Klebemörtel, die dann auch die eigentliche Verklebung entweder mit dem Bauelement oder dem Untergrund bewirkt, kann dann in an sich bekannter Weise punkt- oder wulstförmig entweder auf dem Untergrund oder auf die vorbeschichtete Mineralwollelamellenplatte aufgetragen werden. Dieses Verfahren ermöglicht eine ganzflächige stabile Verklebung mit relativ geringen Mengen an Mörtel. Für den endgültigen Montagebau empfiehlt es sich, die vorgefertigten Bauelemente mit aufgeklebten Mineralwolleplatten zu verwenden, die auf der freiliegenden, nicht mit dem Bauelement verklebten Rückseite der Mineralwolleplatten mit einer dünnen abgebundenen Schicht Klebemörtel vorbeschichtet sind.

Diese werden dann mit dem Untergrund verklebt, indem dieser vorzugsweise mittels üblicher Spritzpistolen in Verbindung mit Durchlaufmischern und Verputzmaschinen mit einer vollflächig aufgetragenen Klebemörtelschicht beschichtet wird, in die dann die Bauelemente gedrückt werden. Die so durchgeführte Verklebung kann zeitsparend von zwei Personen vorgenommen werden. Eine erste Person spritzt den Klebemörtel flächenhaft auf, während die zweite Person die vorbeschichteten Bauelemente in diese Klebemörtelschicht eindrückt. Hierbei entsteht eine dauerhafte vollflächige Verbindung zwischen Bauelement und dem Untergrund. Dieses Verfahren gestattet auch Unebenheiten des Untergrundes gut und leicht auszugleichen.

Insbesondere bei einer werkseitigen Vorbehandlung der Schnittflächen der Mineralwollelamellenplatten mit der dünnen Schicht Klebemörtel können die verschiedensten Qualitäten von Klebemörtel zur Anwendung kommen, unter anderem auch solche, die preiswerter sind als die bisher verwendeten, relativ kostspieligen Spezialmischungen. Insbesondere können niedrige viskose, gut benetzende und rasch abbindende Mörtelmischungen zur Anwendung kommen. Dies vereinfacht und beschleunigt das Auftragen und Abbinden der dünnen Mörtelschicht, so dass auch Zwischenlagerzeiten bis zum Abbinden verkürzt oder ganz vermieden werden können.

Bei einer bevorzugten Ausführungsform dieses Verfahrens werden die Schnittflächen der Mineralwollelamellenplatten vor dem Auftragen der dünnen Schicht des Klebemörtels staubfrei geblasen, da dies zu einer besseren Benetzung und Haftung des Klebemörtels auf den mineralischen Untergrund führt. Werkseitig ist dies auch leicht durchführbar, während auf der Baustelle derartige zusätzliche Maßnahmen schwerer durchzuführen sind, insbesondere, wenn arbeitsplatzhygienische Gesichtspunkte berücksichtigt werden.

Als Mineralwolleplatten kommen prinzipiell alle handelsüblichen Produkte in Frage. Als erfindungsgemäße Bauelemente kommen aber insbesondere Mineralwollelamellenplatten in Frage, die herstellungsbedingt eine senkrechte Anordnung der Fasern zur Oberfläche aufweisen. Entscheidend ist hierbei das Verfahren zur Verklebung von Schnittflächen.

Die erfindungsgemäßen vorgefertigten Bauelemente, deren Rückwand verklebt ist mit Mineralwolleplatten, können derart ausgelegt sein, dass sie z.B. nicht schwerer als 50 N/m² sind und daher bis zu 100 m Höhe verklebt werden können. Nur kritische Ecken sollten vorsorglich zusätzlich gedübelt und verschraubt werden. Bei der Dimensionierung 60 x 40 cm erhält man beispielsweise vier Entlüftungskanäle mit jeweils 10,8 cm Abstand zwischen den Trennwänden. Die Trennwände weisen dabei eine Dicke von 4,2 cm auf. Selbst wenn zwei derartige Bauelement nicht bündig übereinandergesetzt werden, verbleibt noch immer eine Überlappung der Entlüftungskanäle von ausreichender Größe, die eine gute Hinterlüftung gewährleisten. Insgesamt fünf gegenseitig versetzte flache Vertiefungen von2 bis 3 mm Tiefe und einer Zentralvertiefung von weiteren 2 mm auf der Vorderwand im Bereich oberhalb der Trennwände ermöglichen das gegebenenfalls notwendige Durchbohren an der richtigen Stelle und eine Verdübelung und Verschraubung mit dem Untergrund im Abstand von ca. 20 bis 30 cm.

Die lichte Weite der senkrecht verlaufenden Entlüftungskanäle zwischen der Vorderwand und der Rückwand des erfindungsgemäßen Bauelements muss mindestens 2 cm betragen, da anderenfalls keine ausreichende Luftzirkulation in den Entlüftungskanälen stattfindet. Die Querschnitt der Be- und Entlüftungsöffnungen sollten nach DIN 18516 T.1 mindestens 50 cm² je 1 m Wandlänge betragen. Die Abstände der senkrecht verlaufenden Trennwände voneinander müssen daher wiederum mindestens 2 cm betragen. Vorzugsweise werden jedoch etwas größere Abstände gewählt, so dass die Kanäle die Form von Schlitzen erhalten mit einer lichten Weite von mindestens 2 cm. Die Abstände der senkrecht verlaufenden Trennwände voneinander sollten jedoch nicht mehr als 15 cm betragen, da anderenfalls die mechanische Stabilität des Bauelements leidet. Die Dicke der Vorderwand und der Rückwand ist nicht kritisch, sofern das verwendete Material bei den gewählten Dimensionen der Entlüftungskanäle eine ausreichende mechanische Stabilität gewährleistet. Zur Erhöhung der Stabilität kann spezielles Gewebe eingelegt werden, welches die mechanischen Eigenschaften der Platte zusätzlich verbessern kann. Je nach Art des Bauelementmaterials sind bestimmte Anforderungen an das Gewebe zu stellen, z.B. bei mineralischer Ausbildung muss das Gewebe alkalibeständig sein. Dabei muss jedoch darauf geachtet werden, dass mindestens die Rückwand wasserdampfdurchlässig ist, was bereits erreicht wird, wenn die Rückwand nur aus einem auf die Stege aufgelegtem Gewebe besteht, und die Vorderwand aus einem Material besteht, welches anschließend geschraubt, verputzt, beklebt und gegebenenfalls sogar genagelt werden kann.

Um Verwechslungen beim Einbau des vorgefertigten Bauelements zu vermeiden, empfiehlt es sich, Vorderwand und Rückwand aus dem gleichen Material zu fertigen. Besonders geeignet sind hierfür abgebundene kapillarfähige Leichtbaumaterialien, da diese alle bauphysikalischen Forderungen an die Vorder- und Rückwand erfüllen. Die Trennwände zwischen der Vorderwand und der Rückwand können prinzipiell aus jedem beliebigen Material bestehen, welches sich gut, leicht und zuverlässig mit der Vorderwand und der Rückwand verbinden lässt. Für die Trennwände kommt somit prinzipiell auch Metall in Frage, welches in Form von Metallstegen, gewinkelten Metallbändern aus massivem Blech oder Streckmetall etc. Hergestellt sein kann. Besonders einfach und daher bevorzugt sind Ausführungsformen, bei denen auch die Trennwände zwischen der Vorderwand und der Rückwand aus dem gleichen Material gefertigt sind. Dies ist fertigungstechnisch besonders einfach durch die Verwendung von vorgefertigten Halbschalen, die jeweils den halben Steg aufweisen, wobei dann zwei derartige Halbschalen anschließend miteinander verbunden werden. Bei Verwendung von entsprechenden abbindenden Materialien kann das Bauelement auch im Strangpressverfahren in einem Stück gefertigt werden. Bei derartigen Ausführungsformen werden die Ecken der Entlüftungskanäle vorzugsweise abgerundet ausgestaltet.

Eine weitere Möglichkeit der Herstellung des erfindungsgemäßen Bauelements besteht darin, dass das Material in nicht abgebundener, fließfähiger oder rieselfähiger Form in eine Presse eingegeben und verpresst wird. Die Entlüftungskanäle werden dadurch erhalten, dass entsprechend geformte Stangen eingelegt werden, die nach dem Verpressen herausgezogen werden.

Wichtig ist, dass bei dem vorgefertigten Bauelement die Trennwände stets im gleichen Abstand und an der gleichen Stelle vorhanden sind, so dass beim Aufbau der aufgehenden Wand mit einem Raster des vorgefertigten Bauelements die Entlüftungskanäle bündig übereinander stehen.

Selbstverständlich müssen die aus dem vorgefertigten Bauelement hergestellten aufgehenden Wände jeweils oben und unten Be- und Entlüftungsschlitze aufweisen, so dass eine ständige Hinterlüftung gewährleistet ist, die zur Entfernung der Feuchtigkeit notwendig ist. Dies erfordert bei Unterbrechungen der aufgehenden Wand durch beispielsweise Fenster und Türen besondere Detailausbildungen, so dass auch in den jeweils kürzeren, unterbrochenen Fassadenkonstruktionen eine Hinterlüftung gesichert ist.

Um die bündige Montage der Bauelemente im Raster zu erleichtern und auch ein nachträgliches Verschieben der Ober- und Unterkanten der Bauelemente zu verhindern, werden vorzugsweise die Ober- und Unterkante des Bauelements als Nut und Feder ausgebildet.

Vorzugsweise sind die Oberkante und die Unterkante als asymmetrische Nut und Feder ausgebildet, wobei die Nut auf der Rückseite zusätzlichen Platz für eine Einhängung aufweist. Es ist dann möglich, die Bauplatten in bestimmten Abständen einzuhängen und mit horizontal verlaufenden Schienen zu verzahnen.

Vorzugsweise weist die Vorderwand der Platte an ihrer seitigen Kante eine flache Vertiefung von 0,2 bis 0,5 cm Tiefe und 3 bis 6 cm Breite auf. Diese Vertiefung kann dann mit Gewebe und Mörtel armiert werden und sorgt für einen dichten Abschluss der Vorderwand.

Das Format der Bauelemente kann prinzipiell variieren, jedoch empfiehlt es sich, die Dimensionen so zu wählen, dass die am Bau üblichen Abstände leicht eingehalten werden können. Eie bevorzugte Dimension ist somit 60 x 120 cm. Die Stärke der Vorderwand und der Rückwand aus einem kapillarfähigen Leichtbaumaterial kann dann im Bereich von 7 bis 25 mm gewählt werden. Die lichte Weite zwischen Vorder- und Rückwand wird vorzugsweise bei 2,5 cm gewählt. Die Gesamtdicke des Bauelements liegt somit im Bereich zwischen 4 und 8 cm. Bei einem Material mit nur geringer Raumdichte liegt das Gewicht des Bauelements noch in einem Bereich, der eine leichte Handhabung bei der Montage ermöglicht.

Dadurch, dass die Vorderwand des erfindungsgemäßen Bauelements geschraubt, verputzt, beklebt und gegebenenfalls sogar genagelt werden kann, lässt sich die Oberfläche der aufgehenden Wand in interessanter Weise architektonisch gestalten, indem auch verschiedene Materialien zum Einsatz kommen. Beispielsweise lassen sich Fenster- und Türumrahmungen verputzen, während daran angrenzende Flächen verklinkert, gefliest oder mit versetzten Platten abgedeckt werden können.

Insbesondere um die Bauplatten einwandfrei nageln zu können, kann es zweckmäßig sein, zumindest in die Vorderwand Holzspäne mit einzubauen. Der Anteil an Holzspänen kann im Bereich zwischen 10 und 50 Vol.-% liegen. Vorzugsweise werden diese Holzspäne planparallel eingelegt, so dass sie in dieser Ebene gut miteinander verzahnt und verflochten sind. Gewünschtenfalls können auch mehr als eine Holzspanebene in der Platte vorhanden sein. Aus Gründen des Brandschutzes sollten die Holzspäne feuerfest vorbehandelt oder ummantelt sein.

Das erfindungsgemäße vorgefertigte Bauelement wird insbesondere für aufgehende Wände als Außenfassade zur Anwendung kommen, jedoch ist es auch möglich, hiermit Innenwände zu bauen, die gegen aus dem Mauerwerk austretende Feuchtigkeit isoliert werden sollen. Die Hinterlüftung der Innenwand kann darüber hinaus auch von Interesse sein in hohen Räumen, in denen eine Umwälzung der Luft vom Fußboden zur Decke und umgekehrt gewünscht ist. Hierdurch wird eine bessere Energieausnutzung und ein verbessertes Raumklima ermöglichst. Durch besondere geeignete Ausbildung der Elementoberfläche kann dieses vorgefertigte Bauelement schallschutztechnisch für Schallabsorption in Innenräumen eingesetzt werden.

Dadurch, dass es gewünschtenfalls möglich ist, die Vorderwand und die Rückwand des Bauelements aus verschiedenen Materialien aufzubauen, ist es auch möglich, schwierige Sonderaufgaben zu lösen, da nur die Rückwand wasserdampfdurchlässig sein muss, während die Vorderwand auch aus sehr stabilen, aber nicht wasserdurchlässigen Materialien gefertigt werden kann. Die Herstellung derartiger Bauelemente kann wiederum durch Verbinden von zwei vorgefertigten Halbschalen erfolgen, die aus verschiedenen Materialien gefertigt sind. Es ist auch möglich, hierfür drei verschiedene Materialien für Vorderwand, Rückwand und Trennwände zu wählen.

Das erfindungsgemäße Bauelement gestattet es in seiner Verwendung als Systemelement einer vorgehängten Fassade darüber hinaus, Unebenheiten und Dickeschwankungen des Untergrundes auszugleichen, da das Isoliermaterial zwischen Untergrund und der Rückwand des Bauelements derartige Abweichungen kompensieren kann.

Für die Herstellung des erfindungsgemäßen Bauelements aus einem Material hat sich beispielsweise ein leichter Unterputz mit wärmedämmenden Eigenschaften bewährt, der von der Marmorit GmbH unter der Bezeichnung tup hergestellt und angeboten wird. Selbstverständlich sind auch andere Materialien geeignet, wobei darauf zu achten ist, dass das Material letztendlich kapillaraktiv, wasserdampfdurchlässig, leicht, stabil, möglichst nicht brennbar und auch gegen Biegebeanspruchungen belastbar ist. Das Herstellungsverfahren ist somit abhängig vom eingesetzten Material und den Anforderungen an die fertigen Bauelemente.

In den nachstehenden Figuren sind das vorgefertigte Bauelement und eine typische Verwendung in einer hinterlüfteten wärmeisolierten Außenfassade dargestellt.
- Fig. 1: ist ein horizontaler Schnitt durch den dem Mauerwerk abgewandten, die Hinterlüftung aufweisenden Teil eines erfindungsgemäßen Bauelements.
- Fig. 2: ist ein senkrechter Schnitt durch den Hinterlüftungsteil des erfindungsgemäßen Bauelements.
- Fig. 3: ist ein horizontaler Schnitt durch den Hinterlüftungsbereich zweier aneinander grenzender Bauelemente.
- Fig. 4: ist ein senkrechter Schnitt durch zwei aneinander grenzende Bauelemente, die am Untergrund befestigt sind, wobei der Zwischenraum zwischen Untergrund und Bauelement mit Isolierstoffen ausgefüllt ist.
- Fig. 5: ist ein horizontaler Schnitt durch zwei aneinander grenzende Bauelemente, die am Untergrund befestigt sind, wobei der Zwischenraum zwischen Untergrund und dem Bauelement mit Isolierstoffen ausgefüllt ist.
- Fig. 6: zeigt wiederum einen Schnitt durch den Hinterlüftungsteil eines erfindungsgemäßen Bauelements.
- Fig. 7: zeigt den Schnitt durch ein Eckelement mit Hinterlüftungsteilen und Mineralwolleplatten.

In den Figuren bedeuten:
1 Vorderwand des Bauelements
2 Rückwand des Bauelements
3 Entlüftungskanäle
4 asymmetrische Nut und Feder
5 eine Schicht mit Holzspäne
6 eine flache Vertiefung an der seitlichen Kante der Vorderwand des Bauelements
7 Mörtel auf einem Textilband
8 eine Einhängung für die Rückseite des Bauelements in die asymmetrische Nut
9 eine schindelartige Abdeckung der Vorderwand
10 Mineralwolleplatte

## Patentansprüche

1. Vorgefertigtes Bauelement für aufgehende Wände, mit
- einer Vorderwand (1) und einer Rückwand (2), zwischen denen senkrechte Entlüftungskanäle (3) verlaufen, die eine lichte Weite zwischen der Vorderwand (1) und der Rückwand (2) von mindestens 2 cm und durch senkrecht verlaufende Trennwände in Abständen von mindestens 2 cm und höchstens 15 cm voneinander getrennt sind,
- wobei zumindest die Rückwand (2) wasserdampfdurchlässig ist und die Vorderwand (1) aus einem Material besteht, welches geschraubt, verputzt, beklebt und genagelt werden kann,
**dadurch gekennzeichnet,**
- **dass** die Rückwand (2) verklebt ist mit Mineralwolleplatten (10), insbesondere mit Mineralwollelamellenplatten verklebt ist.

2. Bauelement nach Anspruch 1, **dadurch gekennzeichnet, dass** die freiliegende, nicht mit der Rückwand (2) verklebte Rückseite der Mineralwolleplatten (10) mit einer dünnen abgebundenen Schicht Klebemörtel vorbeschichtet ist.

3. Bauelement nach einem der Ansprüche 1 oder 2, **dadurch gekennzeichnet, dass** ein vorgefertigtes Eckelement aus zwei miteinander über Eck verklebten Bauelementen besteht, von denen eines ein nicht mit Mineralwolleplatten (10) hinterklebtes Teilstück aufweist, wobei diese Teilstück so breit ist wie die Dicke des Bauelements mit aufgeklebter Mineralwolleplatte (10).

4. Bauelement nach einem der Ansprüche 1 bis 3, **dadurch gekennzeichnet, dass** die Vorderwand (1) im Bereich oberhalb der Trennwände flache Vertiefungen aufweist.

5. Bauelement nach einem der Ansprüche 1 bis 4, **dadurch gekennzeichnet, dass** mindestens die Vorderwand (1) und die Rückwand (2) aus einem Material bestehen, welches ein abgebundenes kapillarfähiges Leichtbaumaterial ist.

6. Bauelement nach einem der Ansprüche 1 bis 5, **dadurch gekennzeichnet, dass** die Vorderwand (1), die Rückwand (2) und die Trennwände aus dem gleichen Material bestehen.

7. Bauelement nach einem der Ansprüche 1 bis 6, **dadurch gekennzeichnet, dass** die Ober- und Unterkante als Nut und Feder ausgebildet sind.

8. Bauelement nach einem der Ansprüche 1 bis 7, **dadurch gekennzeichnet, dass** die Oberkante und Unterkante als asymmetrische Nut und Feder ausgebildet sind, wobei die Nut auf der Rückseite zusätzlichen Platz für eine Einhängung aufweist.

9. Bauelement nach einem der Ansprüche 1 bis 5, **dadurch gekennzeichnet, dass** die Rückwand (2) aus stabilem Gewebe besteht, welches fest mit der Vorderwand (1) verbunden ist.

10. Bauelement nach einem der Ansprüche 1 bis 9, **dadurch gekennzeichnet, dass** die Vorderwand an ihren seitlichen Kanten eine flache Vertiefung von 0,2 bis 0,5 cm Tiefe und 3 bis 6 cm Breite aufweist.

11. Verfahren zur Herstellung von vorgefertigten Bauelementen nach einem der Ansprüche 1 bis 10,
**dadurch gekennzeichnet,**
- **dass** vorgefertigte Platten für die Vorderwand (1) und vorgefertigte Platten für die Rückwand (2) über vorgefertigte, die Trennwände bildende Stege fest miteinander verbunden werden, und
- **dass** die Rückwände (2) der vorgefertigten Bauelemente mit Hilfe eines Klebemörtels mit Mineralwolleplatten (10) verklebt werden.

12. Verfahren nach Anspruch 11, **dadurch gekennzeichnet, dass** zwei vorgefertigte Halbschalen miteinander verbunden werden.

13. Verfahren nach Anspruch 11 oder 12, **dadurch gekennzeichnet, dass** Vorderwand (1), Rückwand (2) und Trennwände aus dem gleichen Material bestehen und im Strangpressverfahren in einem Stück gefertigt werden.

14. Verfahren nach Anspruch 12, **dadurch gekennzeichnet, dass** Vorderwand (1), Rückwand (2) und Trennwände aus dem gleichen Material bestehen und dieses Material in nicht abgebundener, fließfähiger oder rieselfähiger Form in eine Presse eingegeben und verpresst wird, wobei die Entlüftungskanäle durch eingelegte, nach dem Pressen herausziehbare Stangen ausgebildet werden.

15. Verfahren nach einem der Ansprüche 11 bis 14, **dadurch gekennzeichnet, dass** zumindest die Vorderwand (1) Holzspäne enthält.

16. Verwendung von Bauelementen nach einem der Ansprüche 1 bis 10 zur Herstellung von hinterlüfteten aufgehenden Wänden.

## Claims

1. Prefabricated building element for upright walls, comprising
- a front wall (1) and a rear wall (2) between which vertical vent channels (3) extend that have a clear width between the front wall (1) and the rear wall (2) of at least 2 cm and are separated from each other by vertical partitions arranged at a distance of at least 2 cm and 15 cm at most,
- at least the rear wall (2) being impermeable to water vapor and the front wall (1) consisting of a material suitable for screwing, plastering, laminating and nailing,
**characterized in that**
- the rear wall (2) has mineral wool panels (10) adhered thereto, in particular mineral wool lamella panels.

2. The building element of claim 1, wherein the exposed rear side of the mineral wool panels (10) not adhered to the rear wall (2) is precoated with a thin set layer of sizing mortar.

3. The building element of one of claims 1 or 2, wherein a prefabricated corner element consists of two building elements adhered to each other so as two form an angle, one of the elements having a portion not provided with mineral wool panels adhered to its rear surface, the width of this portion corresponding the thickness of the building element with the mineralwool panel (10) adhered thereto.

4. The building element of one of claims 1 to 3, wherein the front wall (1) comprises shallow indentations in the area above the partitions.

5. The building element of one of claims 1 to 4, wherein at least the front wall (1) and the rear wall (2) are made of a material that is a set capillary active light building material.

6. The building element of one of claims 1 to 5, wherein the front wall (1), the rear wall (2) and the partitions are of the same material.

7. The building element of one of claims 1 to 6, wherein the top and the bottom edge are formed as groove and tongue.

8. The building element of one claims 1 to 7, wherein the top edge and the bottom edge are formed as asymmetric groove and tongue, where the groove has additional space for a hanging means on the rear.

9. The building element of one of claims 1 to 5, wherein the rear wall (2) is made of firm woven cloth fixedly secured to the front wall (1).

10. The building element of one of claims 1 to 9, wherein the lateral edges of the front wall have a shallow indentation of a depth of 0.2 to 0.5 cm a width of 3 to 6 cm.

11. Method for producing prefabricated building elements according to one of claims 1 to 10,
**characterized in that**
- prefabricated panels for the front wall (1) and prefabricated panels for the rear wall (2) are fixedly secured to each other through prefabricated webs forming the partitions, and
- mineral wool panels (10) are adhered to the rear walls (2) of the prefabricated building elements using sizing mortar.

12. The method of claim 11, wherein two prefabricated half shells are connected with each other.

13. The method of claim 11 or 12, wherein the front wall (1), the rear wall (2) and partitions are made of the same material and are produced as one piece by extrusion molding.

14. The method of claim 12, wherein the front wall (1), the rear wall (2) and the partitions are made of the same material and wherein this material is introduced into a press in a non-set, flowable or pourable form and pressed, the vent channels being molded by inserted rods adapted for withdrawal after pressing.

15. The method of one of claims 11 to 14, wherein at least the front wall (1) contains wood chips.

16. Use of building elements of one of claims 1 to 10 for making back-vented upright walls.

## Revendications

1. Elément de construction préfabriqué pour des parois montantes, avec
- une paroi avant (1) et une paroi arrière (2) entre lesquelles passent des canaux d'aération (3) verticaux, qui présentent entre la paroi avant (1) et la paroi arrière (2) une largeur libre d'au moins 2 cm, et sont séparées mutuellement par des parois de séparation s'étendant verticalement à des distances d'au moins 2 cm et d'au plus 15 cm,
- au moins la paroi arrière (2) étant perméable à la vapeur d'eau et la paroi avant (1) étant constituée d'un matériau permettant de visser, crépir, contre-coller et clouer,
**caractérisé en ce que**
- la paroi arrière (2) est collée à des plaques de laine minérale (10), en particulier avec des plaques en lamelles de laine minérale.

2. Elément de construction selon la revendication 1, **caractérisé en ce que** le côté arrière des plaques de laine minérale (10), disposé librement et sans être collé à la paroi arrière (2), est pré-enduit avec une mince couche durcie de mortier de collage.

3. Elément de construction selon la revendication 1 ou 2, **caractérisé en ce qu'**un cornier préfabriqué est constitué de deux éléments de construction collés l'un à l'autre sur le coin, dont l'un comprend un composant qui n'est pas collé en arrière à des plaques de laine minérale (10), ce composant étant aussi large que l'épaisseur de l'élément de construction sur lequel est collée la plaque en laine minérale (10).

4. Elément de construction selon l'une des revendications 1 à 3, **caractérisé en ce que** la paroi avant (1) comprend des creux à fond plat dans la zone au-dessus des parois de séparation.

5. Elément de construction selon l'une des revendications 1 à 4, **caractérisé en ce qu'**au moins la paroi avant (1) et la paroi arrière (2) sont constitués d'un matériau qui est un matériau de construction léger durci avec capacité de capillarité.

6. Elément de construction selon l'une des revendications 1 à 5, **caractérisé en ce que** la paroi avant (1), la paroi arrière (2) et les parois de séparation sont constituées du même matériau.

7. Elément de construction selon l'une des revendications 1 à 6, **caractérisé en ce que** les bords supérieur et inférieur sont configurés comme languette et rainure.

8. Elément de construction selon l'une des revendications 1 à 7, **caractérisé en ce que** les bords supérieur et inférieur sont configurés comme languette et rainure asymétriques, la rainure sur le côté arrière présentant une place additionnelle par une suspension.

9. Elément de construction selon l'une des revendications 1 à 5, **caractérisé en ce que** la paroi arrière (2) est constituée d'un tissu stable, qui est attaché de manière fixe à la paroi avant (1).

10. Elément de construction selon l'une des revendications 1 à 9, **caractérisé en ce que** la paroi avant comprend sur ses bords latéraux un creux à fond plat d'une profondeur de 0,2 à 0,5 cm et d'une largeur de 3 à 6 cm.

11. Procédé pour la fabrication d'éléments de construction préfabriqués selon l'une des revendications 1 à 10.
**caractérisé en ce que** :
- des plaques préfabriquées pour la paroi avant (1) et des plaques préfabriquées pour la paroi arrière (2) sont liées rigidement entre elles par l'intermédiaire de traverses préfabriquées constituant les parois de séparation, et que
- les parois arrière (2) des éléments de construction préfabriqués sont collées à des plaques de laine minérale (10) à l'aide d'un mortier de collage.

12. Procédé selon la revendication 11, **caractérisé en ce que** deux demi-coquilles préfabriquées sont liées l'une à l'autre.

13. Procédé selon la revendication 11 ou 12, **caractérisé en ce que** la paroi avant (1), la paroi arrière (2) et les parois de séparation sont constituées du même matériau et sont manufacturées par un procédé d'extrusion en une seule pièce.

14. Procédé selon la revendication 12, **caractérisé en ce que** la paroi avant (1), la paroi arrière (2) et les parois de séparation sont constituées du même matériau et que ce matériau est introduit et pressé dans une presse sous une forme non durcie, apte à fluer ou à s'écouler, les canaux d'aération étant configurées par des barres insérées, susceptibles d'être extraites après le pressage.

15. Procédé selon l'une des revendications 11 à 14, **caractérisé en ce qu'**au moins la paroi avant (1) contient des copeaux de bois.

16. Utilisation d'éléments de construction selon l'une des revendications 1 à 10 pour la fabrication de parois montantes avec aération arrière.
